# EUROPÄISCHE PATENTSCHRIFT

(11) **EP 2 944 869 B1**
(45) Veröffentlichungstag und Bekanntmachung des Hinweises auf die Patenterteilung: **10.04.2019**
(21) Anmeldenummer: 15166360.6
(22) Anmeldetag: 05.05.2015
(51) Int. Cl.: F21V 15/01, F21V 29/76, F21V 23/00, F21V 29/89, F21V 15/015, F21Y 115/10, F21Y 105/10

(54) **LED-LEUCHTE**
LED LIGHT
LAMPE À DEL

(30) Priorität: 12.05.2014 DE 102014106601
(43) Veröffentlichungstag der Anmeldung: 18.11.2015
(73) Patentinhaber: Siteco Beleuchtungstechnik GmbH, 83301 Traunreut (DE)
(72) Erfinder: Schröcker, Peter, 83395 Freilassing (DE); Wimmer, Zaki, 83301 Traunreut (DE)
(74) Vertreter: Schmidt, Steffen

(56) Entgegenhaltungen:
- EP-A2- 2 280 213
- WO-A1-2015/031322
- US-A1- 2012 033 400
- US-A1- 2013 083 522

## Beschreibung

Die Erfindung betrifft eine. Leuchte gemäß Anspruch 1, insbesondere eine Innen- oder Außenleuchte zur Montage an einer Wand oder einer Decke, mit lichtemittierenden Dioden (LEDs), worunter auch organische lichtemittierende Dioden (OLEDs) zu verstehen sind, als Leuchtmittel.

Leuchten der eingangs genannten Art sind z.B. in der DE 20 2008 007 211 U1 beschrieben. Das Leuchtengehäuse ist aus einem U-förmigen Profilelement gebildet, dessen Lichtaustrittsöffnung durch ein Lichtaustrittselement verschlossen ist. Das Profilelement weist nach innen ragende Rahmenelemente zur Aufnahme einer Dichtung und des Lichtaustrittselements auf. Eine ähnliche LED-Leuchte mit einem Aluminiumprofil als Gehäuse ist in der DE 20 2011 108 542 U1 beschrieben. Die LEDs sind mit einer Platine auf dem Boden eines etwa U-förmigen Gehäuseprofils angeordnet. Auf der den LEDs gegenüberliegenden Rückseite des Gehäuses sind Kühlrippen angeformt.

US 2013/083522 A1 offenbart eine Leuchte mit LEDs. Die Leuchte umfasst einen Körper aus Aluminium-Strangpressprofilen. Der Körper ist stirnseitig mit etwa T-förmigen Abdeckungen versehen. LEDs sind an Seiten der Strangpressprofile angebracht.

EP 2 280 213 A2 offenbart eine Beleuchtungsvorrichtung, welche mehrere LEDs aufweist. Ein Gehäuse umfasst eine oder mehrere Bodenplatten und Seitenwände, die im Wesentlichen vertikal zu der oder den Bodenplatten angeordnet sind. Die LEDs sind an der Bodenplatte angeordnet.

US 2012/033400 A1 offenbart eine dimmbare LED-Leuchte mit einem Notfallvorschaltgerät für Autoparkflächen. Die Leuchte umfasst eine halb-konkave Schale, die eine invertierte U-Form zur Aufnahme von Stromquellen und dem Notfallvorschaltgerät aufweist. Ferner ist eine mit Klammern befestigte Abdeckung vorgesehen.

WO 2015/031322 A1 offenbart eine Leuchteneinrichtung mit mehreren Lichtquellen und mehreren Linsen zum Beeinflussen des Lichts der Lichtquellen. Das Gehäuse ist durch ein Profilelement gebildet, wobei Einrichtungen zur Stromversorgung in einer mittigen Vertiefung des Profilelements angeordnet sind.

Aufgabe der Erfindung ist es, eine Leuchte der eingangs genannten Art im Hinblick auf die Besonderheiten von LEDs als Leuchtmitteln, insbesondere zur Kühlung von diesen, weiterzuentwickeln.

Gelöst wird die Aufgabe durch eine Leuchte gemäß Anspruch 1, wobei die Leuchte ein Leuchtengehäuse aufweist, welches aus einem sich längs erstreckenden Profilelement gebildet ist, wobei das Profilelement in einem Querschnitt senkrecht zur Längserstreckung des Gehäuses etwa T-förmig gebildet ist, wobei die seitlichen Auskragungen der T-Form jeweils auf einer zu einer Lichtaustrittsfläche der Leuchte weisenden Seite des Gehäuses als Trägerflächen für die LEDs dienen und mittig zwischen den Auskragungen ein Raum gebildet ist, in welchem Betriebsmittel auf der der Lichtaustrittsfläche gegenüberliegenden Seite angeordnet sind.

Die Gehäuseform gemäß der vorliegenden Erfindung wurde für den Einsatz von LEDs optimiert. Im Unterschied zu den kastenförmigen oder U-förmigen Profilen wurde eine T-Form angewandt. Durch die breiten Auskragungen der T-Form wird im Vergleich zu einem kompakten Gehäuse eine größere Oberfläche nach außen bereitgestellt. Vorteilhaft ist dabei insbesondere, dass die LEDs auf der Trägerfläche der Auskragungen getragen werden, so dass sie auch in gutem thermischen Kontakt zu den vergrößerten Außenoberflächenabschnitten stehen. Die Breite der Auskragungen können in der jeweils zwischen 15% und 40% der gesamten Breite der Leuchte betragen.

Gemäß einer bevorzugen Ausführungsform ist das Profilelement aus Metall, insbesondere aus Aluminium gebildet. Metalle, insbesondere Aluminium, weisen eine hohe Wärmeleitfähigkeit auf, so dass im Bereich der Auskragungen die durch den Betrieb der LEDs erzeugte Wärme nach außen abgeleitet werden kann. Das Gehäuseprofil kann beispielsweise als Strangpressprofil oder durch ein Druckgusselement gebildet werden. Es ist auch möglich, dass nur Teile des Profils aus Metall gebildet sind, wobei insbesondere die Teile des Profils, die mit den LEDs in Kontakt stehen, d.h. die Auskragungen, aus Metall bzw. Aluminium gebildet sind.

Gemäß einer bevorzugten Ausführungsform können zur Vergrößerung der Außenfläche des Gehäuses, die als Kühlflächen wirken, Kühlrippen in dem Profil integriert sein. Bevorzugt sind die Kühlrippen auf den der Lichtaustrittsfläche abgewandten Außenseite der Auskragungen angeordnet. Diese Position der Kühlrippen ist bevorzugt, weil sie sich einerseits verhältnismäßig nahe an den LEDs befindet und andererseits, im Unterschied zu der Bodenfläche der Leuchte, die üblicherweise an einer Wand oder der Decke befestigt wird, im freien Luftstrom der Umgebungsluft befindet.

Gemäß einer bevorzugten Ausführungsform sind die Auskragungen ggf. mit den Kühlrippen spiegelsymmetrisch zur Längsmittelebene der Leuchte (d.h. einem Längsquerschnitt mittig durch die Leuchte senkrecht zur Lichtaustrittsfläche) angeordnet. Diese Form stellt die größtmögliche Oberfläche für beide als Trägerfläche für die LED dienenden Gehäuseseiten bereit. Für besondere Anwendungen wäre es auch denkbar, die T-Form des Gehäuses etwas asymmetrisch auszubilden (z.B. kann eine Auskragung 10% bis 20% der Gesamtbreite betragen, während die andere Auskragung zwischen 20% und 40% der Gesamtbreite der Leuchte ausmacht). In diesem Fall weicht die Gehäuseform im Querschnitt etwas von der Symmetrie eines T ab. Beide Auskragungen bilden aber insgesamt noch etwa die Form eines Ts, um die für die Kühlung der LEDs optimierte Gehäuseform gemäß der vorliegenden Erfindung zu gewährleisten.

In einer Ausführungsform sind die LEDs auf einer oder mehreren Platinen angeordnet. Die Platine(n) wird/werden in thermischem Kontakt zu den LED-Trägerflächen montiert. Beispielsweise kann die Platine direkt auf der Gehäuseseite der Auskragungen aufliegen, wobei ggf. bei einer Platine mit Leiterbahnen auf beiden Seiten eine Isolierschicht zu dem aus Metall gebildeten Gehäuseprofil vorgesehen ist. Es ist auch berücksichtigt, eine Wärmeleitpaste zwischen den Platinen und dem Gehäuse vorzusehen, um den thermischen Kontakt zu verbessern.

Die LEDs können auf den Bereich der LED-Trägerflächen die Seiten der Auskragungen begrenzt sein. In diesem Fall bildet die Leuchte zwei voneinander getrennte leuchtende Flächen an beiden Längsseiten der Leuchte. Es ist jedoch auch möglich, den Bereich des Aufnahmeraums zwischen den Auskragungen ebenfalls mit einer oder mehreren LED-Platinen zu überbrücken. In diesem Fall kann die Leuchte über die gesamte Breite der Lichtaustrittsfläche Licht abstrahlen. In dieser Ausführungsform ist es bevorzugt, den Aufnahmeraum so schmal wie möglich (z.B. zwischen 15% und 30% der Gesamtbreite der Leuchte) auszubilden, um die Kühlung der LEDs auch im Bereich über dem Aufnahmeraum zu gewährleisten.

Gemäß einer Ausführungsform der Erfindung ist die Lichtaustrittsseite mit einer transparenten Abdeckung verschlossen. Die Abdeckung kann klar transparent sein. Bevorzugt ist jedoch eine lichtstreuende, z.B. eine mattierte Scheibe oder eine mit Prismen besetzte Scheibe, vorzusehen, um die Leuchte zu entblenden bzw. das Licht der LEDs, die als helle punktförmige Leuchtmittel sichtbar sind, nach außen über die Lichtaustrittsfläche zu vergleichmäßigen.

Vorzugsweise ist die transparente Abdeckung mit einer umlaufenden Dichtung gegen das Gehäuseprofil abgedichtet. Die Dichtung kann als separates Bauelement, z.B. aus Silikon oder einem Schaumstoff, eingelegt sein oder kann alternativ mit dem Gehäuse oder mit der transparenten Abdeckung verklebt sein.

Die Abdeckscheibe kann gemäß einer Ausführungsform mit Klammern an dem Gehäuse gehalten werden, die seitlich über die Auskragung greifen, um die Abdeckung festzuklemmen. Dies ist eine besonders einfache Art die Abdeckscheibe zu befestigen und bietet darüber hinaus den Vorteil, dass im Unterschied zu Verklebungen oder dgl. die Abdeckscheibe auch leicht von dem Gehäuse wieder gelöst werden kann.

Im Unterschied zu kastenförmigen Gehäusen brauchen zum Aufstecken der Klammern keine separaten Vorsprünge am Gehäuse vorgesehen zu werden, weil die beiden Auskragungen der T-Form bereits dazu geeignet sind, um einfache U-förmige Halteklammern von außen aufzustecken.

Gemäß einer bevorzugten Ausführungsform werden die Stirnseiten des Gehäuses mit Seitendeckeln verschlossen, die vorzugsweise mit einer eingelegten oder eingespritzten, z.B. eingeschäumten, Dichtung gegen das Gehäuseprofil abgedichtet werden. Die Seitendeckel können z.B. angeschraubt oder aufgesteckt werden. Vorzugsweise liegt die Dichtung für die Seitendeckel direkt an der Dichtung für die transparente Abdeckung an, so dass die Abdeckung und die Seitendeckel das Gehäuse vollständig abgedichtet verschließen.

Die Dichtungen können insbesondere für feuchtigkeits- oder spritzwassergeschützte Gehäuse ausgebildet sein. Für besondere Anwendungen der Leuchte in explosionsgefährdeten Räumen kann auch eine gasdichte Abdichtung vorgesehen sein, um das Eindringen von explosiven Gasen in das Leuchtengehäuse zu verhindern.

Die Seitendeckel können auf einer oder auf beiden Seiten der Leuchte Kabeldurchführungen aufweisen. Die Kabeldurchführungen können ebenfalls feuchtigkeits- und/oder gasdicht ausgebildet sein. Gemäß einer bevorzugten Ausführungsform sind an beiden Seiten der Leuchte Kabeldurchführungen vorgesehen. Dadurch lassen sich mehrere Leuchten hintereinander mit einer Durchführungsverkabelung elektrisch versorgen. Als Einzelleuchte ist jedoch auch eine Kabeldurchführung in nur einem der beiden Seitendeckel möglich.

In dem Aufnahmeraum der Leuchte, der durch den mittleren Bereich des T-förmigen Querschnitts auf der der Lichtaustrittsfläche gegenüberliegenden Seite des Gehäuses gebildet ist, sind Betriebsmittel für die Leuchte angeordnet. Insbesondere können in diesem Aufnahmeraum Vorschaltgeräte für die LEDs vorgesehen sein. Andere elektronische Steuergeräte sind ebenfalls möglich. Es ist auch denkbar, weitere Lichtquellen in diesem Bereich anzuordnen. Beispielsweise können Strahler oder Warnleuchten in diesem Bereich angeordnet sein, die ggf. auch farbiges Licht abgeben können und in Ergänzung zu den LEDs an den LED-Trägerflächen der Auskragungen Licht erzeugen.

Nachfolgend wird eine bevorzugte Ausführungsform einer erfindungsgemäßen Leuchte in Verbindung mit den beigefügten Zeichnungen beschrieben. In den Zeichnungen ist Folgendes dargestellt:
- Figur 1: zeigt eine Ausführungsform der Leuchte in perspektivischer Darstellung, wobei die Lichtaustrittsseite nach oben weist.
- Figur 2: zeigt einen stirnseitigen Abschnitt der Leuchte nach Figur 1 in einer Explosionsdarstellung.
- Figur 3: zeigt die Leuchte nach Figur 1 in einer Seitenansicht.
- Figuren 4 und 5: zeigen die Leuchte in Querschnittausichten entlang der Linie R-R bzw. T-T der Figur 3.

Die Leuchte in der dargestellten Ausführungsform weist ein Leuchtengehäuse aus einem Profilelement 2 auf, welches in diesem Beispiel aus einem Aluminiumstrangpressprofil gebildet ist. Das Profilelement 2 weist eine Längserstreckung auf und der Querschnitt des Profils in der Ebene senkrecht zur Längsachse der Leuchte bleibt über die Länge konstant. Dadurch lässt sich das Profil besonders einfach herstellen.

Das Profilelement 2 ist aus Aluminium gebildet, so dass eine gute Wärmeleitfähigkeit gegeben ist.

Das Profilelement 2 weist im Querschnitt senkrecht zu der Leuchte etwa eine T-Form auf (siehe z.B. Figuren 4 und 5), wobei die T-Form im mittleren Bereich einen etwa rechteckigen Kasten definiert, der als Aufnahmeraum 4 für Betriebsmittel 6 der Leuchte dient. Beispielsweise können im Inneren des Aufnahmeraums 4 Vorsprünge an dem Profilelement 2 vorgesehen sein, um Betriebsmittel 6 daran zu befestigen. In Figur 2 sind elektrische Betriebsmittel 6 im Aufnahmeraum 4 dargestellt, während in den übrigen Figuren die Betriebsmittel nicht dargestellt sind.

Die T-Form des Profilelements weist ferner zwei Auskragungen 8 auf, die jeweils auf der zur Lichtaustrittsfläche der Leuchte weisenden Seite als Trägerflächen 10 für LEDs ausgebildet sind (die LEDs sind in den Figuren nicht dargestellt).

Die Breite der Auskragungen 8 beträgt in dem dargestellten Beispiel etwa jeweils 25% der Gesamtbreite des Leuchtengehäuses. Dadurch wird im Vergleich zu einem kastenförmigen Gehäuse eine größere Oberfläche gebildet, die zur Kühlung mit der Umgebungsluft von Vorteil ist.

Ergänzend sind auf der den LED-Trägerflächen 10 gegenüberliegenden Außenseiten Kühlrippen 12 vorgesehen, die sich in Längsrichtung der Leuchte erstrecken. Die Kühlrippen sind in dem Profilelement 2 integriert und verlaufen über die gesamte Länge der Leuchte, so dass das Profilelement mit gleichbleibendem Querschnitt hergestellt werden kann.

Auf der den LED-Trägerflächen 10 gegenüberliegenden Seite ist die Leuchte mit einer transparenten Abdeckung 14 verschlossen. Die Abdeckung 14 wird mit einer umlaufenden Dichtung 16 (siehe Figur 2 in Explosionsdarstellung) in einer Nut an den äußeren Rändern der Auskragungen 8 abgedichtet. Die Dichtung 16 erstreckt sich auch über die Stirnseiten der Leuchte. Die Dichtung 16 kann wie in dem Beispiel der Figur 2 dargestellt ist, lose eingelegt sein. Es ist jedoch auch denkbar, die Dichtung fest mit dem Gehäuse 2 und/oder der Abdeckung 14 zu verbinden.

Zur Festlegung der Abdeckung 14 am Gehäuse 2 sind Klammern 18 vorgesehen, die auf der Unterseite der Leuchte über die Auskragung 8 und auf der Oberseite der Leuchte über die transparente Abdeckung 14 greifen. Die Klammerelemente sind im Querschnitt etwa U-förmig ausgebildet, wobei die beiden Schenkel des Us elastisch gegeneinander ausgelenkt werden können, um die notwendige Spannkraft aufzubringen, um die Abdeckung 14 mit der Dichtung 16 an der Auskragung 8 zu halten.

Stirnseitig ist die Leuchte mit Seitendeckeln 20 geschlossen. Die Seitendeckel 20 weisen eine T-förmige Fläche auf, die dem Querschnitt des Profils entspricht, um das Profil an den Stirnseiten zu schließen. Innerhalb des Seitendeckels 20 ist in der dargestellten Ausführungsform (siehe insbesondere Figur 2) ein Ausschnitt vorgesehen, der mit einem weiteren Deckel 22 verschlossen wird. Innerhalb des Deckels 22 sind zwei Kabeldurchführungen 24 vorgesehen, um die elektrischen Betriebsmittel 6 der Leuchte elektrisch anschließen zu können. Die Kabeldurchführungen können auf beiden Stirnseiten der Leuchte vorgesehen sein oder, wie in der Figur 3 dargestellt, nur auf einer Seite der Leuchte vorhanden sein.

Die Seitendeckel 20 werden mit einer Dichtung 28 zu den Stirnseiten des Profilelements 4 abgedichtet. Die Nut an den Längsseiten des Profilelements 2, in welchem die Dichtung 16 eingelegt ist, setzt sich in den Seitendeckeln 20 fort, so dass die Dichtung 16 das Leuchtengehäuse über den gesamten Umfang die transparente Abdeckung 18 abdichtet. Dabei grenzt die Dichtung 28 der Seitendeckel 20 an die umlaufende Dichtung 16 an, um das Gehäuse vollständig abzudichten.

Ferner sind an den Seitendeckeln 20 der auf der Lichtaustrittsfläche gegenüberliegenden Seite Haltewinkel 26 vorgesehen. Diese Haltewinkel 26 dienen dazu, die Leuchte an einer Wand oder Decke zu montieren.

Die vorhergehend beschriebene Leuchte eignet sich insbesondere für den Einsatz im Außenbereich. Eine bevorzugte Anwendung dieser Art von Leuchten ist eine Tunnelleuchte. Dabei werden mehrere Leuchten hintereinander entlang der Tunneldecke oder den Tunnelwänden montiert. Für diese Art der Beleuchtung sind die stromsparenden Leuchtmittel in Form von LEDs von Vorteil. Außerdem ist an diesen Einsatzort eine ausreichende Belüftung gegeben, um in Verbindung mit der erfindungsgemäß optimierten Gehäuseform die notwendige Kühlung für die LEDs zu gewährleisten. Eine weitere bevorzugte Anwendung dieser Art von Leuchten ist eine Hallenflächenleuchte zur Beleuchtung großer Hallen.

Zahlreiche Abwandlungen der vorhergehend beschriebenen bevorzugten Ausführungsform sind im Rahmen der Erfindung, die durch die nachfolgenden Ansprüche definiert ist, möglich. Insbesondere muss die Form des Gehäuses nicht exakt symmetrisch sein, solange eine T-Form mit zwei Auskragungen gebildet ist. Ferner kann das Verhältnis zwischen der Breite des Aufnahmeraums 4 zu der Breite der Auskragungen 8 variieren.

### Bezugszeichenliste:

- 2: Profilelement
- 4: Aufnahmeraum
- 6: Betriebsmittel
- 8: Auskragung
- 10: LED-Trägerfläche
- 12: Kühlrippen
- 14: Transparente Abdeckung
- 16: Dichtung
- 18: Klammer
- 20: Seitendeckel
- 22: Deckel im Seitendeckel
- 24: Kabeldurchführung
- 26: Haltemittel in Form von Haltewinkel
- 28: Dichtung für Seitendeckel

## Patentansprüche

1. Leuchte mit LEDs als Leuchtmittel, wobei die Leuchte ein Leuchtengehäuse aufweist, das aus einem sich längs erstreckenden Profilelement (2) gebildet ist, wobei das Profilelement (2) in einem Querschnitt senkrecht zu der Längserstreckung des Gehäuses etwa T-förmig gebildet ist, wobei die seitlichen Auskragungen (8) der T-Form jeweils auf einer zu einer Lichtaustrittsfläche der Leuchte weisenden Seite des Gehäuses als Trägerflächen (10) für die LEDs dienen, **dadurch gekennzeichnet, dass** mittig zwischen den Auskragungen (8) ein Raum (4) gebildet ist, in welchem Betriebsmittel (6) auf der der Lichtaustrittsfläche gegenüberliegenden Seite angeordnet sind.

2. Leuchte nach Anspruch 1, wobei das Profilelement (2) aus Metall, insbesondere aus Aluminium, als Strangpressprofil oder als Druckgusselement, gebildet ist.

3. Leuchte nach Anspruch 1 oder 2, wobei an den Auskragungen (8) auf der der Lichtaustrittsseite abgewandten Außenseite Kühlrippen (12) an dem Profilelement (2) integriert sind.

4. Leuchte nach einem der vorhergehenden Ansprüche, wobei die zwei Auskragungen (8), ggf. bei Rückbezug auf Anspruch 3 mit den Kühlrippen (12), spiegelsymmetrisch zur Längsmittelebene ausgebildet ist.

5. Leuchte nach einem der vorhergehenden Ansprüche, wobei die LEDs auf wenigstens einer Platine angeordnet sind, die in thermischen Kontakt zu den LED-Trägerflächen (10) auf diesen montiert ist.

6. Leuchte nach einem der vorhergehenden Ansprüche, wobei die LEDs auf den Bereich der Auskragungen (8) begrenzt sind oder wobei der Aufnahmeraum (4) zwischen den Auskragungen (8) wenigstens teilweise mit einer LED-Platine überbrückt ist.

7. Leuchte nach einem der vorhergehenden Ansprüche, wobei die Lichtaustrittsseite des Gehäuses mit einer transparenten Abdeckung (14) verschlossen ist, die vorzugsweise mit einer umlaufenden Dichtung (16) gegenüber dem Gehäuse abgedichtet ist.

8. Leuchte nach Anspruch 7, wobei die transparente Abdeckung (14) mit Klammern (18), welche die Auskragung seitlich umgreifen, festgeklemmt ist.

9. Leuchte nach einem der vorhergehenden Ansprüche, wobei die Stirnseiten des Profilelements (2) des Gehäuses mit Seitendeckeln (20) verschlossen sind und vorzugsweise mit einer eingelegten Dichtung (28) gegen das Gehäuseprofil (2) abgedichtet sind.

10. Leuchte nach Anspruch 9, wobei einer der beiden oder beide der Seitendeckel (20) Kabeldurchführungen aufweist.

11. Leuchte nach Anspruch 9 oder 10, wobei Haltemittel (26), insbesondere Haltewinkel, zum Befestigen der Leuchte an einer Wand oder Decke an den Seitendeckeln angebracht sind.

12. Leuchte nach einem der vorhergehenden Ansprüche, wobei die Betriebsmittel (6) ein Vorschaltgerät zum Betreiben der LEDs umfassen.

## Claims

1. Luminaire with LEDs as illuminant, the luminaire having a luminaire housing which is formed from a longitudinally extending profile element (2), the profile element (2) being approximately T-shaped in a cross-section perpendicular to the longitudinal extent of the housing, the lateral projections (8) of the T-shape each serving as carrier surfaces (10) for the LEDs on a side of the housing facing a light-emitting surface of the luminaire, **characterized in that** a space (4) is formed centrally between the projections (8) in which operating means (6) are arranged on the side opposite the light-emitting surface.

2. Luminaire according to claim 1, wherein the profile element (2) is formed from metal, in particular from aluminum, as an extruded profile or as a die-cast element.

3. Luminaire according to claim 1 or 2, cooling fins (12) being integrated on the profile element (2) at the projections (8) on the outside facing away from the light emitting side.

4. Luminaire according to one of the preceding claims, wherein the two projections (8), optionally with reference to claim 3 with the cooling fins (12), are constructed mirror-symmetrically to the longitudinal center plane.

5. Luminaire according to one of the preceding claims, the LEDs being arranged on at least one circuit board which is mounted on the LED carrier surfaces (10) in thermal contact therewith.

6. Luminaire according to one of the preceding claims, wherein the LEDs are limited to the region of the projections (8) or wherein the receiving space (4) between the projections (8) is at least partially bridged by an LED circuit board.

7. Luminaire according to one of the preceding claims, the light-emitting side of the housing being closed with a transparent cover (14) which is preferably sealed with a circumferential seal (16) with respect to the housing.

8. Luminaire according to claim 7, wherein the transparent cover (14) is clamped with clamps (18) which laterally embrace the cantilever.

9. Luminaire according to one of the preceding claims, the end faces of the profile element (2) of the housing being closed by side covers (20) and preferably being sealed against the housing profile (2) by an inserted seal (28).

10. Luminaire according to claim 9, one of the two or both of the side covers (20) having cable bushings.

11. Luminaire according to Claim 9 or 10, wherein retaining means (26), in particular retaining brackets, are provided on the side covers for fastening the luminaire to a wall or ceiling.

12. Luminaire according to one of the preceding claims, the operating means (6) comprising a ballast for operating the LEDs.

## Revendications

1. Luminaire avec des LED en tant que moyen d'éclairage, le luminaire comportant un boîtier de luminaire qui est formé d'un élément profilé (2) s'étendant en longueur,
l'élément profilé (2) étant formé avec une section transversale à peu près en forme de T perpendiculairement à l'étendue longitudinale du boîtier, les saillies (8) latérales de la forme en T servant respectivement de surfaces de support (10) pour les LED sur un côté du boîtier dirigé vers une surface de sortie de lumière du luminaire, **caractérisé en ce que**, de façon centrée entre les saillies (8), il est formé un espace (4) dans lequel des moyens de fonctionnement (6) sont disposés sur le côté opposé à la surface de sortie de lumière.

2. Luminaire selon la revendication 1, l'élément profilé (2) étant formé de métal, en particulier d'aluminium, en tant que profilé extrudé ou en tant qu'élément moulé sous pression.

3. Luminaire selon la revendication 1 ou 2, des ailettes de refroidissement (12) étant intégrées sur l'élément profilé (2) au niveau des saillies (8) sur le côté extérieur éloigné de la surface de sortie de lumière.

4. Luminaire selon l'une des revendications précédentes, les deux saillies (8), éventuellement en référence à la revendication 3, avec les ailettes de refroidissement (12) étant constituées avec une symétrie spéculaire par rapport au plan médian longitudinal.

5. Luminaire selon l'une des revendications précédentes, les LED étant disposées sur au moins une platine qui est montée sur les surfaces de support de LED (10) en contact thermique avec celles-ci.

6. Luminaire selon l'une des revendications précédentes, les LED étant limitées à la zone des saillies (8), ou l'espace de réception (4) entre les saillies (8) étant enjambé au moins partiellement par une platine de LED.

7. Luminaire selon l'une des revendications précédentes, le côté de sortie de lumière du boîtier étant fermé par un recouvrement (14) transparent qui est de préférence rendu étanche vis-à-vis du boîtier avec un joint d'étanchéité (16) périphérique.

8. Luminaire selon la revendication 7, le recouvrement (14) transparent étant coincé avec des crampons (8) qui entourent latéralement la saillie (8).

9. Luminaire selon l'une des revendications précédentes, les côtés frontaux de l'élément profilé (2) du boîtier étant fermés par des couvercles latéraux (20) et étant de préférence rendus étanches contre l'élément profilé (2) au moyen d'un joint d'étanchéité (28) inséré.

10. Luminaire selon la revendication 9, l'un des couvercles latéraux (20) ou les deux comportant des passages de câble.

11. Luminaire selon la revendication 9 ou 10, des moyens de retenue (26), en particulier des cornières de retenue, étant mis en place au niveau des couvercles latéraux pour la fixation du luminaire sur une paroi ou un plafond.

12. Luminaire selon l'une des revendications précédentes, les moyens de fonctionnement (6) comprenant un ballast destiné au fonctionnement des LED.
